# EUROPÄISCHE PATENTSCHRIFT

(11) **EP 2 122 028 B1**
(45) Veröffentlichungstag und Bekanntmachung des Hinweises auf die Patenterteilung: **13.02.2013**
(21) Anmeldenummer: 07856063.8
(22) Anmeldetag: 03.12.2007
(51) Int. Cl.: D04B 9/14

(54) **RUNDSTRICKMASCHINE ZUR HERSTELLUNG VON MASCHENWAREN UNTER ANWENDUNG VON UNGEDREHTEM FASERMATERIAL**
CIRCULAR KNITTING MACHINE FOR PRODUCING KNITTED FABRICS USING UNTWISTED FIBROUS MATERIAL
MÉTIER À TRICOTER CIRCULAIRE POUR FABRIQUER DES ARTICLES MAILLE EN UTILISANT UN MATÉRIAU FIBREUX NON TORDU

(30) Priorität: 03.12.2006 DE 102006056895
(43) Veröffentlichungstag der Anmeldung: 25.11.2009
(73) Patentinhaber: König, Reinhard, 76275 Ettlingen (DE)
(72) Erfinder: König, Reinhard, 76275 Ettlingen (DE)
(74) Vertreter: Möbus, Daniela
(86) Internationale Anmeldenummer: PCT/DE2007/002205
(87) Internationale Veröffentlichungsnummer: WO 2008/067804

(56) Entgegenhaltungen:
- WO-A-2004/079068
- DE-A1-102006 006 502

## Beschreibung

Die Erfindung betrifft eine Rundstrickmaschine der im Oberbegriff des Anspruchs 1 angegebenen Gattung.

Bekannte, als Spinnstrickmaschinen bezeichnete Rundstrickmaschinen dieser Art (z. B. PCT WO 2004/079068) zeichnen sich dadurch aus, dass die Maschenware nicht aus üblichen, gedrehten Garnen, sondern aus einem als Faserband, Flyerlunte od. dgl. vorliegenden Fasermaterial hergestellt wird, das im wesentlichen aus unverdrehten, parallel zueinander angeordneten Stapelfasern gebildet ist. Dieses Fasermaterial wird den Stricksystemen mit Hilfe von aus der Spinnereitechnik bekannten Streckwerken zugeführt. Als Ergebnis wird eine Maschenware mit extremer Weichheit erhalten.

Die je einem Stricksystem zugeordneten Streckwerke der bekannten Rundstrickmaschine sind zu drei, barrenförmig ausgebildeten und um den Nadelzylinder herum verteilt angeordneten Streckwerksgruppen zusammengefaßt, wobei jede Streckwerksgruppe bzw. -barre eine Vielzahl von Streckwerken und einen Antrieb für deren Walzen aufweist. Um dadurch bedingte, zu starke Richtungsänderungen im Fadenverlauf und zu große Unterschiede in den Weglängen zwischen den einzelnen Streckwerken und den zugehörigen Stricksystemen zu vermeiden, sind zwischen den Streckwerksgruppen vergleichsweise große Totzonen vorhanden. Eine Folge davon ist, daß nur etwa die Hälfte der Stricksysteme einer üblichen Rundstrickmaschine mit einem Nadelzylinderdurchmesser von 30" tatsächlich nutzbar ist. Dadurch wird der Vorteil, daß die Zahl der erforderlichen Antriebe und damit das Investitionsvolumen aufgrund der Zusammenfassung einer Vielzahl von Streckwerken zu einer Streckwerksgruppe klein gehalten werden kann, durch die reduzierte Produktivität zumindest teilweise wieder aufgehoben. Außerdem besteht der Nachteil, daß der Austausch von Streckwerksteilen, insbesondere von in den Streckwerken vorgesehenen Riemchen schwierig ist und praktisch eine komplette Demontage der Streckwerksbarre erfordert.

Zur Vermeidung dieser Nachteile ist bereits vorgeschlagen worden (DE 10 2006 006 502 A1), die Streckwerke einzeln und segmentförmig am Umfang der Rundstrickmaschine anzuordnen. Dadurch soll entweder jedem Stricksystem ein einzelnes Streckwerk zugeordnet werden oder es sollen zwei senkrecht übereinander angeordnete Streckwerke eine Gruppe bilden und zwei benachbarte Stricksysteme bedienen. Ein Vorteil dieser Maßnahme besteht darin, daß die die Oberwalzen tragenden Druckarme zur Seite hin oder nach unten weggeschwenkt werden können. Da jedoch die Streckwerke von ihnen einzeln zugeordneten Antrieben angetrieben werden müssen, benötigt eine Rundstrickmaschine mit 48, 72 oder 96 Stricksystemen eine beträchtliche Anzahl von Antrieben.

Ausgehend davon liegt der Erfindung die Aufgabe zugrunde, einen Kompromiss zwischen der Barren- und der Segmentbauweise vorzuschlagen, der die Investitionskosten reduziert und die Durchführung von Reparatur- und Wartungsarbeiten dennoch nicht wesentlich erschwert.

Zur Lösung dieser Aufgabe dienen die kennzeichnenden Merkmale des Patentanspruchs 1.

Durch die Erfindung wird die Rundstrickmaschine von einer vergleichsweise großen Anzahl von Miniaturbarren umgeben, die einzeln mit der Rundstrickmaschine verbunden werden können und autonome Systeme darstellen, die einzeln von der Rundstrickmaschine demontiert und wieder eingebaut werden können. Um bei derartigen Arbeiten den kontinuierlichen Strickvorgang nicht zu behindern, weist die Rundstrickmaschine zweckmäßig Mittel in Form von schaltbaren Schloßteilen, zur Nadelauswahl bestimmten Elektromagneten od. dgl. auf, um die Stricksysteme beim Arbeiten an den zugeordneten Streckwerken auf Nichtstricken umschalten zu können.

Weitere vorteilhafte Merkmale der Erfindung ergeben sich aus den Unteransprüchen.

Die Erfindung wird nachfolgend in Verbindung mit den beiliegenden Zeichnungen an Ausführungsbeispielen näher erläutert. Es zeigen:
Fig. 1 schematisch eine erfindungsgemäße Rundstrickmaschine;
Fig. 2 einen Querschnitt durch eine erfindungsgemäße Streckwerksgruppe in Form einer Minibarre für vier Stricksysteme, von der Seite her gesehen;
Fig. 3 eine Unteransicht der Streckwerksgruppe nach Fig. 2; und
Fig. 4 und 5 der Fig. 3 entsprechende Ansichten von Streckwerksgruppen für sechs und acht Stricksysteme.

Fig. 1 zeigt schematisch eine Rundstrickmaschine 1 mit einem drehbaren Nadelzylinder 2, in dem Stricknadeln 3 verschiebbar gelagert sind. Vor der Rundstrickmaschine 1 bzw. in einem diesen umgebenden Bereich ist schematisch ein Arbeitsraum 4 angedeutet, in dem sich beim üblichen Arbeiten an der Rundstrickmaschine 1 eine Bedienungsperson 5 aufhält. Die Höhe der Rundstrickmaschine 1 ist in üblicher Weise so bemessen, dass eine Vielzahl von Maschenbildungs- bzw. Stricksystemen 6, die von nicht dargestellten Schlossteilen gebildet werden und von denen in Fig. 1 nur eines gezeigt ist, im Griffbereich der Bedienungsperson 5 liegt. Unter der Bezeichnung "Griffbereich" wird derjenige Bereich verstanden, der vorzugsweise in einem ergonomisch besonders günstigen und/oder z. B. durch Arbeitsanweisungen, Normen oder sonstwie vorgeschriebenen Abstand oberhalb eines Erdbodens 7 od. dgl. angeordnet ist, auf dem sowohl die Rundstrickmaschine 1 als auch die Bedienungsperson 5 steht.

Die im Rahmen der vorliegenden Erfindung interessierende Rundstrickmaschine 1 ist als sog. Spinnstrickmaschine ausgebildet. Jeder Maschenbildungs- bzw. Strickstelle 6 ist ein Streckwerk 8 zugeordnet, dem ein aus einer Kanne 9 entnommenes Fasermaterial 10 in Form eines Faserbandes zugeführt wird. Alternativ kann das Fasermaterial 10 aus einer von Vorratsspulen abgezogenen Flyerlunte bestehen. Das Fasermaterial 10 wird im Streckwerk 8 in an sich bekannter Weise zu einem Faden verfeinert und vorzugsweise mittels eines Fadenführers 11 den Stricknadeln 3 zur Maschenbildung vorgelegt. Mit dem Bezugszeichen 12 ist ferner ein Hilfsfaden angedeutet, der dem Fadenführer 11 ebenfalls zugeführt werden kann.

Zwischen dem Streckwerk 8 und dem Fadenführer 11 ist außerdem vorzugsweise eine in Fig. 1 nur schematisch angedeutete Spinnvorrichtung 14 angeordnet, die ein Drallorgan 15 und ein Spinn- oder Transportrohr 16 (vgl. auch Fig. 2) für das Fasermaterial 10 enthält. Rundstrickmaschinen der beschriebenen Art sind dem Fachmann z. B. aus der eingangs genannten Druckschrift PCT WO 2004/079068 A2 bekannt, die zur Vermeidung von Wiederholungen hiermit durch Referenz auf sie zum Gegenstand der vorliegenden Offenbarung gemacht wird.

Bei einem bevorzugten Ausführungsbeispiel der Erfindung sind die Streckwerke 8 so angeordnet, daß sie wie die Stricksysteme 6 im Griffbereich der an der Rundstrickmaschine 1 arbeitenden Bedienungsperson 5 liegen. Zu diesem Zweck sind die Streckwerke 8 z. B. an einem Tragring 17 befestigt, der mittls Säulen 18 auf einer Grund- oder Schlossplatte 19 der Rundstrickmaschine 1 abgestützt ist. Mit besonderem Vorteil ist die Anordnung außerdem so getroffen, daß die von drei oder mehr Paaren von Streckwalzen 20 od. dgl. gebildeten Klemmlinien nicht in horizontalen Ebenen, sondern entsprechend Fig. 1 in schrägen Ebenen liegen, wobei den jeweiligen Kannen 9 zugewandte Eingangswalzen-Paare höher als der Rundstrickmaschine 1 zugewandte Ausgangswalzen-Paare über dem Erdboden 7 liegen.

Das Ausführungsbeispiel nach Fig. 1 zeichnet sich dadurch aus, daß die Achsen der Streckwalzen 20 im Gebrauchszustand sämtlich horizontal angeordnet sind. Um zu erreichen, daß die Streckwerke 8 für die Bedienungsperson 5 vom Arbeitsraum 4 her nicht nur erreichbar sind, sondern auch leicht gewartet und/oder repariert werden können, ohne sie völlig demontieren zu müssen, können die Streckwerke 8 zumindest teilweise dadurch geöffnet werden, daß ihre wesentlichen Funktionsteile erfindungsgemäß zumindest teilweise nach unten hin schwenkbar in den Streckwerken 8 gelagert sind. Das ist in Fig. 1 durch ein die sog. Oberwalzen tragendes Bauelement in Form eines Druckarms 21 angedeutet, der im Gegensatz zur herkömmlichen Technik unten anstatt oben liegt und in Richtung eines Pfeils y um eine beispielhaft angedeutete, horizontale Schwenkachse 22 verschwenkt werden kann. Dadurch werden bei Bedarf die Walzen eines ausgewählten Streckwerks 8 freigelegt, so dass an diesen vorhandene Riemchen ausgetauscht, im Streckwerk 8 vorhandene Faserzusammenballungen beseitigt und andere Arbeiten durchgeführt werden können, ohne dass die Bedienungsperson 5 ihren Arbeitsraum 4 verlassen muss.

Das Streckwerk 8 ist vorzugsweise an eine Absaugung 23 angeschlossen, die Schmutz und herumfliegende Fasern aufzunehmen vermag.

Am Umfang des Nadelzylinders 2 ist eine Mehrzahl von Streckwerksgruppen angeordnet, die eine der Zahl der Stricksysteme 6 entsprechende Anzahl von Streckwerken für je eines der Fasermaterialien 10 aufweisen. Wie weiter unten erläutert ist, sind die Streckwerksgruppen als sogenannte Minibarren ausgebildet, wobei jede Streckwerksgruppe oder Minibarre mindestens vier und höchstens acht Streckwerke zu einer autonomen Gruppe zusammenfaßt. Handelt es sich um eine Rundstrickmaschine 1 mit einem Nadelzylinderdurchmesser von 30" und 48 Stricksystemen 6, dann werden bei z. B. vier Streckwerken pro Minibarre insgesamt zwölf Minibarren benötigt.Aus stricktechnischen Gründen ist die Anzahl der Stricksysteme 6 zweckmäßig eine durch drei oder vier teilbare Zahl, und die Zahl der Streckwerke pro Minibarre sollte ebenfalls durch drei oder vier teilbar sein.

Wichtig ist weiterhin die Gesamtbreite einer solchen Minibarre. Die Gesamtbreite sollte so klein wie möglich sein, damit die Entfernung vom Austritt des Fasermaterialstroms aus einem Streckwerk bis zu seinem Eintritt in ein Stricksystem 6 möglichst klein wird. Diese Bedingung resultiert aus der Funktion der Spinnvorrichtung 14.

Fig. 2 und 3 zeigen den prinzipiellen Aufbau eines für derzeit am besten gehaltenen Ausführungsbeispiels einer Streckwerksgruppe in Form einer erfindungsgemäßen Minibarre. Die Streckwerksgruppe enthält ein zentrales Gehäuse 25, in dem Getriebe und Antriebe für Paare von Streckwerkswalzen untergebracht sind. Im Ausführungsbeispiel sind die Streckwerke als 3-Walzen-Streckwerke ausgebildet, die je ein Paar von Eingangswalzen I, Mittelwalzen II und Ausgangswalzen III aufweisen, wobei das Mittelwalzenpaar II zweckmäßig als Doppel-Riemchen-Baugruppe ausgebildet und mit Riemchen 29a und 29b versehen ist. Demzurfolge hat jedes Walzenpaar I bis III eine oben liegende Walze 26a, 27a 28a und eine unten liegende Walze 26b, 27b und 28b. Im Gegensatz zu herkömmlichen Streckwerken sind die oberen Walzen 26a, 27a und 28a mit schematisch angedeuteten, z. B. als Servomotoren ausgebildeten Antrieben 30 und 31 verbunden, die zur Herstellung eines Vorverzugs zwischen den Walzenpaaren I und II und eines Hauptverzugs zwischen den Walzenpaaren II und III dienen. Die Antriebe 30, 31 sind zusammen mit den erforderlichen Getriebeteilen im Gehäuse 25 untergebracht und treiben das Gehäuse 25 durchragende, nach beiden Seiten aus dem Gehäuse 25 herausragende Wellen an. Dies ist in Fig. 3, die einen schematischen Grundriß zeigt, wobei der Klarheit halber bestimmte Einzelteile nicht dargestellt sind, für eine Welle 32 angedeutet. Auf diesen Wellen 32 sind die Walzen 26a bis 28a befestigt. Alternativ können die Walzen 26a bis 28a auch durch an die Wellen 32 angeformte Abschnitte gebildet sein, in welchem Fall es möglich wäre, von Streckstellen oder Streckbahnen anstatt von einzelnen Streckwerken zu sprechen. In der nachfolgenden Beschreibung werden jedoch die üblichen Begriffe "Streckwerke" und "Walzen" beibehalten.

Wie Fig. 3 zeigt, kragen die Wellen 32 zu beiden Seiten aus dem Gehäuse 25 heraus, wobei sie auf jeder Seite mit zwei oben liegenden Eingangs-, Mittel- und Ausgangswalzen 26a bis 28a versehen sind. Alle Wellen 32 sind im montierten Zustand der Minibarre (Fig. 1) horizontal angeordnet. Die unteren Walzen 26b bis 28b sind dagegen an Druckarmen 33 und 34 drehbar gelagert, die um zu den Wellen 32 parallele Achsen 34 schwenkbar am Gehäuse 25 gelagert sind. Der Druckarm 33 ist auf der einen Seite und der Druckarm 34 auf der anderen Seite des Gehäuses 25 angeordnet. Beide Druckarme 33 und 34 tragen somit je zwei koaxiale Walzen 26b, 27b und 28b und können in Richtung des Pfeils v nach unten geschwenkt werden, um z. B. die Riemchen 29a und/oder 29b der oberen und/oder unteren Walzen 27a, 27b auszuwechseln oder andere Reparatur- oder Wartungsarbeiten durchzuführen.

Im übrigen komplettieren bekannte Füllstücke 35, Saug- und Blaskanäle 36 und Eingangstrichter 37 die 3-Walzen-Streckwerke. Jedes Streckwerk transportiert infolgedessen einen durch einen Pfeil 38 (Fig. 3) angedeuteten Fasermaterialstrom in Richtung der zugehörigen Spinnvorrichtung 14.

Eine derart ausgebildete Streckwerksgruppe oder Minibarre stellt eine autonome Einheit dar. Wird eine Minibarre ausgetauscht oder stillgesetzt, weil kein Fasermaterial 10 anliegt oder eine sonstige Störung auftritt, so können die zugehörigen Stricksysteme stillgesetzt werden, indem sie auf Nichtstricken umgeschaltet werden. Diese Umschaltung kann durch eine Bedienungsperson, mit Hilfe eines automatisch arbeitenden Fadenwächters oder sonstwie bewirkt werden. Dadurch ist es möglich, die gesamte Minibarre und die zugehörigen Stricksysteme 6 temporär außer Funktion zu bringen, ohne den kontinuierlichen Maschenbildungsprozeß auf der Rundstrickmaschine 1 unterbrechen zu müssen.

Die Minibarre nach Fig. 2 und 3 wird vorzugsweise für Rundstrickmaschinen mit 48 Stricksystemen 6 angewendet. Ihre Breite kann in diesem Fall z. B. auf ca. 20 cm bis 25 cm und mit besonderem Vorteil auf ca. 22 cm eingestellt werden, wodurch es möglich ist, hinreichend kurze Spinnvorrichtungen 14 vorzusehen, was zur Stabilisierung des Spinnprozesses zweckmäßig ist.

Fig. 4 zeigt eine Minibarre mit sechs Streckwerken bzw. Streckstellen, wobei die Fasermaterialströme wiederum durch die Pfeile 38 angedeutet sind. Im Gegensatz zu Fig. 3 sind hier auf jeder Seite des Gehäuses 25 je drei Walzen angeordnet. Außerdem ist auf jeder Seite des Gehäuses 26 je ein erster Druckarm 39, der je zwei Walzen 26b, 27b und 28b trägt und somit für die Verstreckung von zwei nebeneinander liegenden Fasermaterialströmen 40 zuständig ist, und ein zweiter Druckarm 41 angeordnet, der die restlichen Walzen 26b, 27b und 28b trägt und somit für die Verstreckung des jeweils verbleibenden dritten Fasermaterialstroms 42 sorgt.

Die Minibarre nach Fig. 5 kann mit einer Gesamtbreite von 25 cm hergestellt werden. Sie eignet sich z. B. für Rundstrickmaschinen 1 mit einem Nadelzylinderdurchmesser von 30" und 72 Stricksystemen, für die dann insgesamt wiederum zwölf Minibarren benötigt werden.

Fig. 5 zeigt eine Minibarre mit acht Streckwerken bzw. Streckstellen für acht Fasermaterialströme (Pfeile 38). Beidseits des Gehäuses 25 sind die Wellen 32 hier mit je vier koaxialen, in Fig. 5 nicht sichtbaren Walzen 26a, 27a und 28a versehen. Außerdem ist auf beiden Seiten des Gehäuses 25 je ein Druckarm 43 vorhanden, der für alle vier Fasermaterialströme der betreffenden Seite und die diesen zugeordneten Walzen 26b, 27b und 28b zuständig ist. Wie Fig. 5 zeigt, kann es bie diesem Ausführungsbeispiel besonders zweckmäig sein, jeweils zwei nebeneinander liegende Fasermaterialströme mit Walzen 26 bis 28 zu verstrecken, die auf demselben Umfangsabschnitt zwei nebeneinander liegende Spuren 44a, 44b aufweisen.

Die Breite der Minibarre nach Fig. 5 kann auf ca. 25 cm eingestellt werden. Diese Minibarre eignet sich daher z. B. für Rundstrickmaschinen 1 mit Nadelzylinderdurchmessern von 30" und 96 Stricksystemen 6, so daß auch hier zwölf Minibarren zum Einsatz kommen.

## Patentansprüche

1. Rundstrickmaschine, enthaltend: einen drehbar gelagerten Nadelzylinder (2), in diesem angeordnete Strickwerkzeuge (3), eine Mehrzahl von am Umfang des Nadelzylinders (2) angeordneten Stricksystemen (6) und eine entsprechende Mehrzahl von den Stricksystemen (6) einzeln zugeordneten Streckwerken (8) zur Zuführung von im wesentlichen ungedrehten Fasermaterialien (10) zu an den Stricksystemen (6) in je eine Faseraufnahmestellung austreibbaren Strickwerkzeugen (3), wobei die Streckwerke (8) obere und untere Walzen (26a, 27a, 28a; 26b, 27b, 28b) aufweisen und in Barrenform zu mit gemeinsamen Antrieben versehenen, am Umfang des Nadelzylinders (2) verteilt angeordneten Streckwerksgruppen zusammengefaßt sind, **dadurch gekennzeichnet, daß** jede Streckwerksgruppe wenigstens vier und höchstens acht benachbarte Streckwerke und ein zentrales, zur Aufnahme der Antriebe (30, 31) bestimmtes Gehäuse (25) aufweist, von dem die oberen und unteren Walzen (26a, 27a, 28a; 26b, 27b, 28b) der Streckwerksgruppe beidseits wegragen.

2. Rundstrickmaschine nach Anspruch 1, **dadurch gekennzeichnet, daß** die Streckwerke (8) aus 3-Walzen- Streckwerken bestehen, die je ein Paar von Eingangs-, Mittel- und Ausgangswalzen (I, II, III) aufweisen, die jeweils koaxial zueinander am Gehäuse (25) montiert sind.

3. Rundstrickmaschine nach Anspruch 2, **dadurch gekennzeichnet, daß** die Eingangs-, Mittel- und Ausgangswalzen (I, II, III) an je einer gemeinsamen, das Gehäuse (25) durchsetzenden Welle (32) vorgesehen sind.

4. Rundstrickmaschine nach einem der Ansprüche 1 bis 3, **dadurch gekennzeichnet, daß** mit den Antrieben (30, 31) verbundene Walzen (26a, 27a, 28a) oben liegen und unten liegende Walzen (26b, 27b, 28b) an nach unten schwenkbar mit dem Gehäuse (25) verbundenen Druckarmen (21, 33, 34, 39, 41, 43) gelagert sind.

5. Rundstrickmaschine nach Anspruch 4, **dadurch gekennzeichnet, daß** beidseits des Gehäuses (25) je ein Druckarm (33, 34; 43) vorgesehen ist.

6. Rundstrickmaschine nach einem der Ansprüche 1 bis 5, **dadurch gekennzeichnet, daß** beidseits des Gehäuses (25) jeweils die Walzen für zwei oder vier Streckwerke vorgesehen sind.

7. Rundstrickmaschine nach Anspruch 4, **dadurch gekennzeichnet, daß** beidseits des Gehäuses (25) jeweils die Walzen für drei Streckwerke vorgesehen sind, wobei auf jeder Seite ein erster Druckarm (39) für je zwei Streckwerke und ein zweiter Druckarm (41) für je eine Streckwerk schwenkbar gelagert ist.

8. Rundstrickmaschine nach einem der Ansprüche 1 bis 7, **dadurch gekennzeichnet, daß** sie mit Mitteln zum Umschalten der Stricksysteme (6) auf Nichtstricken versehen ist.

## Claims

1. Circular knitting machine, comprising: a rotatably mounted needle cylinder (2), knitting tools (3) disposed therein, a plurality of knitting systems (6) disposed on the circumference of the needle cylinder (2) and a corresponding plurality of drawing frames (8) assigned individually to the knitting systems (6) for supplying essentially untwisted fibrous materials (10) to knitting tools (3) which can be deployed on the knitting systems (6) in respectively one fibre-receiving position, the drawing frames (8) having upper and lower rollers (26a, 27a, 28a; 26b, 27b, 28b) and being combined in bar form to form drawing frame assemblies which are provided with common drives and disposed distributed on the circumference of the needle cylinder (2), **characterised in that** each drawing frame assembly has at least four and at most eight adjacent drawing frames and a central housing (25) intended for receiving the drives (30, 31), from which housing the upper and lower rollers (26a, 27a, 28a; 26b, 27b, 28b) of the drawing frame assembly protrude on both sides.

2. Circular knitting machine according to claim 1, **characterised in that** the drawing frames (8) comprise 3-roller drawing frames which have respectively one pair of input, central and output rollers (I, II, III) which are mounted respectively coaxially to each other on the housing (25).

3. Circular knitting machine according to claim 2, **characterised in that** the input, central and output rollers (I, II, III) are provided on respectively one common shaft (32) which penetrates the housing (25).

4. Circular knitting machine according to one of the claims 1 to 3, **characterised in that** rollers (26a, 27a, 28a) connected to the drives (30, 31) are situated at the top and rollers (26b, 27b, 28b) situated at the bottom are mounted on pressure arms (21, 33, 34, 39, 41, 43) which are connected to the housing (25) to be pivotable downwards.

5. Circular knitting machine according to claim 4, **characterised in that** respectively one pressure arm (33, 34; 43) is provided on both sides of the housing (25).

6. Circular knitting machine according to one of the claims 1 to 5, **characterised in that** respectively the rollers for two or four drawing frames are provided on both sides of the housing (25).

7. Circular knitting machine according to claim 4, **characterised in that** respectively the rollers for three drawing frames are provided on both sides of the housing (25), there being mounted pivotably on each side a first pressure arm (39) for respectively two drawing frames and a second pressure arm (41) for respectively one drawing frame.

8. Circular knitting machine according to one of the claims 1 to 7, **characterised in that** it is provided with means for switching the knitting systems (6) to non-knitting.

## Revendications

1. Métier à tricoter circulaire, comprenant : un cylindre à aiguilles (2) monté à rotation, des outils de tricotage (3) disposés dans ce cylindre, une pluralité de systèmes de tricotage (6) disposés sur le pourtour du cylindre à aiguilles (2) et un nombre correspondant de bancs d'étirage (8) individuellement associés aux systèmes de tricotage (6), pour apporter des matières fibreuses pour l'essentiel non tordues (10) aux outils de tricotage (3) qui, sur les systèmes de tricotage (6), peuvent être chacun sortis dans une position respective de réception de fibres, sachant que les bancs d'étirage (8) présentent des cylindres supérieurs et inférieurs (26a, 27a, 28a ; 26b, 27b, 28b) et sont regroupés sous forme de platines en groupes de bancs d'étirage pourvus d'entraînements communs et disposés en étant répartis sur le pourtour du cylindre à aiguilles (2), **caractérisé en ce que** chaque groupe de bancs d'étirage présente au moins quatre et au plus huit bancs d'étirage voisins et un boîtier central (25), destiné à recevoir les entraînements (30, 31) et duquel partent de part et d'autre les cylindres supérieurs et inférieurs (26a, 27a, 28a ; 26b, 27b, 28b) du groupe de bancs d'étirage.

2. Métier à tricoter circulaire selon la revendication 1, **caractérisé en ce que** les bancs d'étirage (8) consistent en des bancs d'étirage à trois cylindres, qui présentent chacun une paire de cylindres d'entrée, centraux et de sortie (I, II, III), qui sont respectivement montés coaxialement entre eux sur le boîtier (25).

3. Métier à tricoter circulaire selon la revendication 2, **caractérisé en ce que** les cylindres d'entrée, centraux et de sortie (I, II, III) sont respectivement prévus sur un arbre commun (32) traversant le boîtier (25).

4. Métier à tricoter circulaire selon l'une des revendications 1 à 3, **caractérisé en ce que** des cylindres (26a, 27a, 28a) reliés aux entraînements (30, 31) se trouvent en haut, et des cylindres (26b, 27b, 28b) situés en bas sont montés sur des bras de pression (21, 33, 34, 39, 41, 43) reliés au boîtier (25) à pivotement vers le bas.

5. Métier à tricoter circulaire selon la revendication 4, **caractérisé en ce qu'**un bras de pression respectif (33, 34 ; 43) est prévu de part et d'autre du boîtier (25).

6. Métier à tricoter circulaire selon l'une des revendications 1 à 5, **caractérisé en ce que** les cylindres pour deux ou quatre bancs d'étirage sont respectivement prévus de part et d'autre du boîtier (25).

7. Métier à tricoter circulaire selon la revendication 4, **caractérisé en ce que** les cylindres pour trois bancs d'étirage sont respectivement prévus de part et d'autre du boîtier (25), sachant qu'un premier bras de pression (39) pour deux bancs d'étirage respectifs et un deuxième bras de pression (41) pour un banc d'étirage respectif sont montés à pivotement sur chaque côté.

8. Métier à tricoter circulaire selon l'une des revendications 1 à 7, **caractérisé en ce qu'**il est pourvu de moyens pour commuter les systèmes de tricotage (6) en mode de non-tricotage.
